# EUROPÄISCHE PATENTSCHRIFT

(11) **EP 0 048 906 B1**
(45) Veröffentlichungstag und Bekanntmachung des Hinweises auf die Patenterteilung: **23.04.1986**
(21) Anmeldenummer: 81107403.8
(22) Anmeldetag: 18.09.1981
(51) Int. Cl.: E03C 1/02, E03B 1/04, E03B 7/04

(54) **Rohrleitungsanordnung mit Anschlusselementen für Auslaufarmaturen**
Water conduit arrangement having connecting means for taps
Arrangement pour tuyaux d'alimentation en eau comprenant des raccords pour robinetteries

(30) Priorität: 01.10.1980 CH 7325/80
(43) Veröffentlichungstag der Anmeldung: 07.04.1982
(73) Patentinhaber: GEORG FISCHER AKTIENGESELLSCHAFT, CH-8201 Schaffhausen (CH)
(72) Erfinder: Fischer, Max, CH-8051 Zürich (CH)

## Beschreibung

Die Erfindung betrifft eine Rohrleitungsanordnung wie sie im Oberbegriff von Anspruch 1 gekennzeichnet ist.

Es ist bekannt, jeweils in einem Zufuhrbereich welcher z. B. eine Wohnung oder eine Etage eines Gebäudes ist, von der oder den Zufuhrleitungen zu jedem Verbraucher eine eigene Rohrleitung zu legen. Dies erfordert eine relativ aufwendige Verteilstation an der Zufuhrleitung mit vielen Anschlüssen und lange Rohrleitungen zu den einzelnen Verbrauchern. Da bei vielen Verbrauchern die Verbrauchsmenge des zugeführten Mediums wie z. B. Kalt- oder Warmwasser wesentlich geringer ist, als der vorgeschriebene Leitungsquerschnitt dies zulassen würde, ist eine nachteilige Überdimensionierung der gesamten Rohrleitungsanordnung in einem Zufuhrbereich gegeben.

Eine Rohrleitungsanordnung der eingangs genannten Art ist durch die US-A-3 095 893 bekanntgeworden, bei welcher jeder Verbrauchsstelle ein Vorratstank zugeordnet ist und die einzelnen Tanks pro Stockwerk der Reihe nach durch Leitungen miteinander verbunden sind und die Auslaufarmaturen direkt am jeweiligen Vorratsbehälter angeordnet sind. Mit diesem sehr aufwendigen Installationssystem sollte die Notversorgung mit Brauchwasser sichergestellt werden.

Aufgabe der vorliegenden Erfindung ist jedoch die Schaffung einer Anordnung von Rohrleitungen mittels welcher eine bessere Ausnützung des geforderten Mindestrohrquerschnittes ermöglicht wird und mit möglichst wenigen Anschlussverbindungen und geringen Rohrlängen eine Versorgung der einzelnen Verbrauchsstellen sichergestellt ist.

Diese Aufgabe ist erfindungsgemäss mit der Lehre gemäss dem gekennzeichneten Teil des Anspruches 1 gelöst.

Die geschaffene Ausführung zeichnet sich durch einfachen Aufbau, leichte Montage, leichten Zugriff zu den Leitungen aus, wobei nur geringe Rohrleitungslängen zu verlegen sind.

Durch die Versorgung jeder Verbrauchsstelle mittels zwei Rohrleitungen kann bei gleichem Rohrquerschnitt und gleicher Strömungsgeschwindigkeit die maximale jeweilige Verbrauchsmenge verdoppelt werden.

Weitere Vorteile sind:
Kaum stagnierendes Wasser in den Wohnungsverteilleitungen. Bei Warmwasser Anschluss an eine Zirkulationsleitung möglich, so dass beim Verbraucher immer sofort warmes Wasser zur Verfügung steht.

Ausführungsformen dieser Lehre sind in den weiteren abhängigen Ansprüchen gekennzeichnet.

Nachfolgend werden Ausführungsbeispiele der erfindungsgemässen Rohrleitungsanordnung und der dafür erforderlichen Anschlusselemente anhand der Zeichnungen näher erläutert.

Es zeigen:
Fig. 1 ein Schema einer zum Stand der Technik gehörenden Rohrleitungsanordnung,
Fig.2 ein Schema der erfindungsgemässen Rohrleitungsanordnung,
Fig.3 eine Vorderansicht eines Anschlusselementes für Auslaufarmaturen ausgebildet als Wandbatterieanschlusselement und
Fig. 4 einen Schnitt entlang der Linie IV-IV von Fig. 3.

Fig. 1 zeigt schematisch eine zum Stand der Technik gehörende Anordnung von Rohrleitungen zur Versorgung der in einem Zufuhrbereich angeordneten Verbraucher mit Kalt- und Warmwasser.

Am Ende einer Zufuhrleitung 1 für Kaltwasser ist ein Absperrorgan 2 angeordnet, von welchem eine Rohrleitung 3 zu einem ersten Anschlusselement 4 für eine Auslaufarmatur, z. B. ein Auslaufventil 5 eines ersten Verbrauchers 6a führt. Von dem ersten Anschlusselement 4 geht die Rohrleitung 3 zum zweiten, von hier zum dritten und schliesslich zum vierten Anschlusselement 4 der weiteren Verbraucher 6b, 6c, 6d. Das zweite und vierte Anschlusselement 4 ist als Wandbatterieanschlusselement 7 ausgebildet.

Zur Versorgung der Verbraucher 6b und 6d zusätzlich mit Warmwasser ist eine zweite Zufuhrleitung 11 für Warmwasser vorhanden, an deren Ende ein Absperrorgan 12 angeordnet ist. Zur Aufrechterhaltung einer ständigen Zufuhr warmen Wassers ist eine Zirkulationsleitung 11a vorhanden. Eine vom Absperrorgan 12 ausgehende Rohrleitung 13 führt zum ersten Wandbatteriean- sch!usse)ement7 und von dort zum zweiten Wandbatterieanschlusselement 7. Die Auslaufarmaturen an den Wandbatterieanschlusselementen 7 sind z.B. als Mischventil 15 ausgebildet oder es können Auslaufventile 5 sein, wobei dann je eines für Kaltwasser und Warmwasser angeordnet ist.

Fig. 2 zeigt eine erfindungsgemässe Anordnung von Rohrleitungen, wobei vorteilhafterweise von dem letzten Anschlusselement 4 des Verbrauchers 6d eine weitere Rohrleitung 8 für das Kaltwasser zur Zufuhrleitung 1 bzw. zum Absperrorgan 2 und eine weitere Rohrleitung 18 für Warmwasser zur Zufuhrleitung 11 bzw. zum Absperrorgan 12 führt. Dadurch ergibt sich eine Versorgung der Verbraucher mittels zwei Rohrleitungen, wodurch bei gleichem Rohrquerschnitt und gleichen Strömungsgeschwindigkeiten die maximale jeweilige Verbrauchsmenge verdoppelt werden kann.

Bei gleicher Verbrauchsmenge können die Rohrquerschnitte verringert werden, wodurch eine vorteilhafte Verlegung von z.B. Kunststoffrohren im Boden möglich wird bzw. Platz und Kosten eingespart werden.

Bei gleichem Rohrquerschnitt kann auch die Strömungsgeschwindigkeit verringert werden, was zur Geräuschminderung beiträgt und wodurch Stauschläge beim Schliessen der Ventile vermindert werden.

In Fig. und 4 ist ein Wandbatterieanschlusselement 7 dargestellt, wie es gemäss den Fig. 1 und 2 für den Anschluss eines Verbrauchers 6b, 6d und für den Anschluss an die Kaltwasser-Rohrleitung 3 und die Warmwasser-Rohrleitung 13 Verwendung findet.

Das Wandbatterieanschlusselement weist ein Anschlussstück 20 auf, das im Inneren zwei durch eine Trennwand 21 unterteilte Hohlräume 22, 23 aufweist. An der unteren, horizontalen Fläche 27 des Anschlussstückes 20 sind je zwei Anschlüsse 28 und 29 für die Kaltwasser-Rohrleitung 3 und die Warmwasser-Rohrleitung 13 angeordnet, wobei die Rohre mittels einer eine Mutter 30 aufweisenden Klemmringverbindung 25 angeschlossen sind. Die Rohre können auch mit einer anderen Verbindungsart angeschlossen werden.

An der Vorderfläche ist das Anschlussstück 20 mit zwei hervorstehenden Gewinderohren 31, 32 versehen, die zur Aufnahme von Verschraubungen 33 und 34 dienen, in die entweder wie in Fig. 1 und 2 schematisch dargestellt ein Mischventil 15 oder je ein Auslaufventil für Kaltwasser und Warmwasser eingeschraubt werden.

Zwischen den Gewinderohren 31, 32 und den Verschraubungen 33, 34 ist eine Abdeckplatte 26 vorgesehen, die zwischen den Gewinderohren 31, 32 und den Verschraubungen 33, 34 zu liegen kommt und an der Oberfläche der Mauer abdekkend anliegt.

Für den Einbau in einer Mauer oder Betonwand ist ein Abstandhalter 24 vorzugsweise aus Styropor vorgesehen (Siehe Fig. 4). Dieser Abstandhalter begrenzt den erforderlichen Raum rund um das eingebaute Wandbatterieanschlusselement 7, so dass die Anschlüsse 28 bzw. 29 bei entfernter Abdeckplatte 26 zugänglich sind. Der Abstandhalter 24 kann vor dem Anbringen der Abdeckplatte 26 entfernt oder auch eingebaut gelassen werden. Die Zugänglichkeit der Anschlüsse 28 bzw. 29 ist bei Klemmringverschraubungen oder bei anderen lösbaren Verbindungen und Verwendung von Rohren aus Kunststoff, Kupfer oder bei dünnwandigen Stahlrohren erforderlich. Zur Befestigung des Wandbatterieanschlusselements 7 an der Mauer sind am Anschlussstück 20 Laschen 36 mit Bohrungen 37 für Schrauben vorgesehen.

In dem in den Fig. und 4 gezeigten Ausführungsbeispiel ist der Querschnitt des Anschlussstückes 20 viereckig ausgebildet. Neben der hier gezeigten Anordnung der Anschlüsse 28, 29 an der unteren Fläche 27 können die Anschlüsse auch an der hinteren Fläche 38 oder der oberen Fläche 35 angeordnet werden. Der Querschnitt des Anschlussstückes 20 kann auch rund oder mehr als viereckig ausgebildet sein wobei die Anschlüsse 28, 29 abgesehen von der Seite an der die Gewinderohre 31, 32 angebracht sind, überall am Umfang und auch an den Stirnseiten angeordnet sein können. Zur besseren Wärmeisolierung zwischen Kalt- und Warmwasser können in dem Anschlussstück zwei Trennwände 21 eingesetzt sein, so dass zwischen den beiden Hohlräumen 22 und 23 ein Zwischenraum entsteht.

Das in den Fig. 1 und 2 schematisch dargestellte Anschlusselement 4 für jeweils nur ein zugeführtes Medium wie z. B. Kaltwasser; entspricht im Aufbau einer Hälfte des in den Fig. 3 und 4 dargestellten Wandbatterieelementes 7, wobei dann das Anschlussstück 20 nur einen Hohlraum 22 bzw. 23 aufweist und die Trennwand 21 die stirnseitige Aussenwand bildet. Auch dieses Anschlusselement 4 kann wie bereits beschrieben unterschiedlich angeordnete Anschlüsse 28 bzw. 29 aufweisen, wobei auch das Anschlussstück 20 mit unterschiedlichen Querschnittsformen ausgebildet sein kann. Weiterhin ist es möglich aus zwei Anschlusselementen 4 ein Wandbatterieelement 7 mit einer fixen Distanz der beiden Gewinderohre 31 und 32 zu bilden, wobei dann vorteilhafterweise die beiden Anschlusselemente 4 auf z.B. einer Schiene mit bestimmter Distanz befestigt werden.

Dadurch ist es möglich, mit einem als Anschlusselement 4 ausgebildeten Bauelement alle in den Fig. 1 und 2 schematisch dargestellten Verbraucher 6a, 6b, 6c, 6d an die Rohrleitungen 3, 13, 8,18 anzuschliessen wodurch eine rationelle Herstellung dieses Bauteiles erreicht wird.

Die erfindungsgemässen Anschlusselemente bzw. Wandbatterieanschlusselemente ermöglichen eine einfache Verrohrung bei z. B. modernen Sanitärinstallationen für Kalt- und Warmwasser unter Verwendung von Kunststoff-, Kupfer- oder dünnwandigen Stahlrohren und die dafür erforderlichen lösbaren Verbindungen, wobei eine Zugänglichkeit der Verbindungen an den Anschlusselementen immer gewährleistet ist.

## Patentansprüche

1. Anordnung von Medien führenden Rohrleitungen bei Sanitärinstallationen in einem Gebäude mit Kalt- und/oder Warmwasserrohrleitungen mit einer Zufuhrleitung für jedes Medium und mindestens zwei Verbrauchern (6) in einem Zuführbereich, wie z.B. ein Wohnbereich oder ein Etagenbereich, welche an Anschlusselementen (4) für Auslaufarmaturen (5, 15) angeschlossen sind, wobei jede ein Medium führende Rohrleitung (3, 13) eines Zuführbereiches von einem Anschlusselement (4) eines Verbrauchers (6) zum nächsten Anschlusselement (4) eines weiteren Verbrauchers (6) führt, dadurch gekennzeichnet, dass von dem in der Rohrleitung (3, 13) angeordneten letzten Anschlusselement (4) für einen Verbraucher (6) eine weitere Rohrleitung (8, 18) zur Zufuhrleitung (1, 11) bzw. zu einer Zirkulationsleitung(11a) führt.

2. Anordnung nach Anspruch 1, dadurch gekennzeichnet, dass das Anschlusselement (4) mindestens einen Anschluss für eine Armatur eines Verbrauchers (6) und mindestens zwei Anschlüsse für die das Medium führenden Rohrleitungen (3, 13, 8, 18) aufweist.

3. Anordnung nach Anspruch 2, dadurch gekennzeichnet, dass zwei Anschlusselemente (4) zusammensetzbar sind und ein Wandbatteriean₋ schlusselement (7) für zwei unterschiedliche Medien bilden.

4. Anordnung nach Anspruch 2 oder 3, dadurch gekennzeichnet, dass das Anschlusselement (4) als einstückiges Wandbatterieanschlusselement (7) mit zwei eine feste Distanz aufweisenden Anschlüssen für die Armatur eines Verbrauchers für zwei Medien ausgebildet ist und je zwei Anschlüsse in einem Anschlussstück (20) für jedes der beiden Medien aufweist.

5. Anordnung nach Anspruch 4, dadurch gekennzeichnet, dass das Anschlussstück (20) eine Trennwand (21) zwischen den zwei Anschlüssen für die beiden Medien aufweist.

6. Anordnung nach Anspruch 4, dadurch gekennzeichnet, dass das Anschlussstück (20) zwei mit einem Zwischenraum angeordnete Hohlräume (22, 23) aufweist, die jeweils zur Aufnahme eines Mediums bestimmt sind.

7. Anordnung nach einem der Ansprüche 2 bis 6, dadurch gekennzeichnet, dass das Anschlusselement (4) für den versenkten Einbau in einer Wand ausgebildet ist, wobei ein Abstandhalter (24) zur Positionierung und zur Freilegung der Anschlussstellen für die Rohrleitungen (3, 13) während des Einbaues dient.

8. Anordnung nach Anspruch 7, dadurch gekennzeichnet, dass der Abstandhalter (24) aus einem Kunststoff wie z.B. Styropor besteht.

9. Anordnung nach einem der Ansprüche 1 bis 8, dadurch gekennzeichnet, dass die Rohrleitungen (3, 13, 8, 18) aus Kunststoff bestehen.

10. Anordnung nach einem der Ansprüche 1 bis 8, dadurch gekennzeichnet, dass die Rohrleitungen (3, 13, 8, 18) aus Kupfer bestehen.

11. Anordnung nach einem der Ansprüche 1 bis 8, dadurch gekennzeichnet, dass die Rohrleitungen (3, 13, 8, 18) aus einem dünnwandigen Stahlrohr bestehen.

12. Anordnung nach einem der Ansprüche 9, 10 oder 11, dadurch gekennzeichnet, dass die Rohrleitungen durch eine lösbare Verbindung (25) mit dem Anschlusselement (4) verbunden sind.

13. Anordnung nach einem der Ansprüche 1 bis 12, dadurch gekennzeichnet, dass zwischen dem Anschlusselement (4) und den Anschlussverschraubungen der Armaturen eine Deckplatte (26) angeordnet ist, die zur Anlage gegen die Wand bestimmt ist.

## Claims

1. Arrangement of media-conveying pipe lines in sanitary installations in a building with cold- and/or hot-water pipe lines with a supply line for each medium and at least two consuming devices (6) in a supply area, like e. g. a living area or a floor area, which are connected to connecting elements (4) for outflow fittings (5, 15), whereby each pipe line (3, 13) of a supply area conveying a medium leads drom a connecting element (4) of a consuming device (6) to the next connecting element (4) of a further consuming device (6), characterised in that from the last connecting element (4) for a consuming device (6), arranged in the pipe line (3, 13), a further pipe line (8, 18) leads to the supply line (1, 11) or to a circulation line (11a).

2. Arrangement according to claim 1, characterised in that the connecting element (4) has at least one connection for a fitting of a consuming device (6) and at least two connections for the pipe lines (3, 13, 8, 18) conveying the medium.

3. Arrangement according to claim 2, characterised in that two connecting elements (4) can be put together and form a wall unit connecting element (7) for two different media.

4. Arrangement according to claim 2 or 3, characterised in that the connecting element (4) is constructed as a one-piece wall unit connecting element (7) with two connections having a fixed distance for the fitting of a consuming device for two media, and each has two connections in one connecting piece (20) for each of the two media.

5. Arrangement according to claim 4, characterised in that the connecting piece (20) has a dividing wall (21) between the two connections for the two media.

6. Arrangement according to claim 4, characterised in that the connecting piece (20) has two cavities (22, 23) arranged with an intermediate space, which cavities are respectively intended to receive a medium.

7. Arrangement according to one of claims 2 to 6, characterised in that the connecting element (4) is constructed for sunk installation in a wall, whereby a spacer (24) is used for positioning and for exposing the connecting points for the pipe lines (3, 13) during installation.

8. Arrangement according to claim 7, characterised in that the spacer (24) comprises a plastic like e.g. Styropor.

9. Arrangement according to one of claims 1 to 8, characterised in that the pipe lines (3, 13, 8, 18) are of plastics.

10. Arrangement according to one of claims 1 to 8, characterised in that the pipe lines (3, 13, 8, 18) are of copper.

11. Arrangement according to one of claims 1 to 8, characterised in that the pipe lines (3, 13, 8, 18) comprise a thin-walled steel pipe.

12. Arrangement according to one of claims 9, 10 or 11, characterised in that the pipe lines are connected by means of a detachable connection (25) to the connecting element (4).

13. Arrangement according to one of claims 1 to 12, characterised in that between the connecting element (4) and the connection screws of the fittings there is arranged a cover plate (26) which is intended to abut the wall.

## Revendications

1. Disposition de conduites tubulaires pour fluides dans le cas d'installations sanitaires dans un bâtiment, comportant des conduites tubulaires d'eau froide et/ou d'eau chaude avec une conduite d'adduction pour chaque fluide et au moins deux utilisateurs (6) dans une zone d'adduction, comme par exemple une zone d'habitation ou une zone d'étage, conduites qui sont raccordées à des éléments de raccordement (4) pour robinetteries de puisage (5, 15), étant précisé que chaque conduite tubulaire (3, 13) d'une zone d'adduction dans laquelle circule un fluide conduit d'un élément de raccordement (4) d'un utilisateur (6) à l'élément de raccordement le plus proche (4) d'un autre utilisateur (6), caractérisée en ce que, depuis le dernier élément de raccordement (4), disposé dans la conduite tubulaire (3,13) et correspondant à un utilisateur (6), une autre conduite tubulaire (8, 18) conduit à la conduite d'adduction (1, 11) ou à une conduite de recyclage (11 a).

2. Disposition selon la revendication 1, caractérisée en ce que l'élément de raccordement (4) présente au moins un raccord pour un robinet d'un utilisateur (6) et au moins deux raccords pour les conduites tubulaires (3, 13, 8, 18) dans lesquelles circule le fluide.

3. Disposition selon la revendication 2, caractérisée en ce que deux éléments de raccordement (4) peuvent être regroupés et former un élément de raccordement en batterie murale (7) pour deux fluides différents.

4. Disposition selon la revendication 2 ou la revendication 3, caractérisée en ce que l'élément de raccordement (4) est conçu sous forme d'un élément de raccordement en batterie murale d'une seule pièce (7) comportant deux raccords, représentant une distance fixe, pour la robinetterie d'un utilisateur pour deux fluides et présente respectivement deux raccords pour chacun des deux fluides dans une pièce de raccord (20).

5. Disposition selon la revendication 4, caractérisée en ce que la pièce de raccord (20) présente une cloison (21) entre les deux raccords pour les deux fluides.

6. Disposition selon la revendication 4, caractérisée en ce que la pièce de raccord (20) présente deux volumes creux (22, 23) disposés avec un volume intermédiaire et respectivement prévus pour recevoir un fluide.

7. Disposition selon l'une des revendications 2 à 6, caractérisée en ce que l'élément de raccordement (4) est conçu pour être posé encastré dans une paroi, étant prévisé qu'un écarteur (24) sert à positionner, puis à libérer les emplacements des raccords pour les conduites tubulaires (3, 13) pendant le montage.

8. Disposition selon la revendication 7, caractérisée en ce que l'écarteur (24) est en plastique comme par exemple du styropore.

9. Disposition selon l'une des revendications 1 à 8, caractérisée en ce que les conduites tubulaires (3, 13, 8, 18) sont en plastique.

10. Disposition selon l'une des revendications 1 à 8, caractérisée en ce que les conduites tubulaires (3, 13, 8, 18) sont en cuivre.

11. Disposition selon l'une des revendications 1 à 8, caractérisée en ce que les conduites tubulaires (3,13,8,18) sont en tube d'acier à paroi mince.

12. Disposition selon l'une des revendications 9, 10 ou 11, caractérisée en ce que les conduites tubulaires sont réunies à l'élément de raccordement (4) par une liaison amovible (25).

13. Disposition selon l'une des revendications 1 à 12, caractérisée en ce qu'entre l'élément de raccordement (4) et les raccords filetés de raccordement des robinets est disposée une plaque de recouvrement (26) prévue pour venir s'appliquer contre la paroi.
